# EUROPÄISCHE PATENTSCHRIFT

(11) **EP 2 754 751 B1**
(45) Veröffentlichungstag und Bekanntmachung des Hinweises auf die Patenterteilung: **04.12.2019**
(21) Anmeldenummer: 14150734.3
(22) Anmeldetag: 10.01.2014
(51) Int. Cl.: E01F 1/00

(54) **Bahnsteiginstallationseinrichtung für einen Bahnsteig**
Railway platform installation device for a railway platform
Dispositif d'installation de quai pour un quai

(30) Priorität: 10.01.2013 DE 102013100228
(43) Veröffentlichungstag der Anmeldung: 16.07.2014
(73) Patentinhaber: Triples-Systeme GmbH, 45470 Mülheim an der Ruhr (DE)
(72) Erfinder: Wittig, Reiner, 45131 Essen (DE); Funke, Michael, 82223 Eichenau (DE)
(74) Vertreter: ETL Wablat & Kollegen Patent- und Rechtsanwaltsgesellschaft mbH

(56) Entgegenhaltungen:
- EP-A2- 0 357 161
- WO-A1-93/08334
- WO-A1-98/15691
- DE-A1- 10 300 241
- DE-U1-202006 019 982

## Beschreibung

Die vorliegende Erfindung betrifft eine Bahnsteiginstallationseinrichtung für einen Bahnsteig, insbesondere für Niederflurfahrzeuge und/oder Straßenbahnen und/oder Busse, mit wenigstens einer Bahnsteigplatte und einem darunter angeordneten, von der Bahnsteigplatte überdeckten Installationsraum, wobei die Bahnsteiginstallationseinrichtung modular aufgebaute, aneinander verbindbare Installationskörper mit einer Bodenfläche und zwei Seitenflächen aufweist, die als Fertigmodule einen U-förmigen Querschnitt aufweisen und einen Trog oder eine trogartige Struktur bilden, in welchem der Installationsraum ausgebildet ist. Ferner betrifft die Erfindung einen Bahnsteig mit einer entsprechenden Bahnsteiginstallationseinrichtung sowie ein Verfahren zum Installieren eines Bahnsteigs.

Aus der WO 93/08334 A1 ist eine derartige Bahnsteiginstallationseinrichtung bekannt geworden. Sie bildet eine Bahnsteigkante, die zugleich einen Teil der Oberfläche und die gleisseitige Außenfläche des Bahnsteigs bildet. Sie besteht aus hintereinander aufgereihten Betonfertigteilen, die in einem Rasterabstand auf punktförmigen Stützen ruhen. In den Fertigteilen ist ein als Leitungstrasse verwendbarer Hohlraum vorgesehen, der mit einem Deckel abgedeckt ist.

Aus der DE 103 00 241 A1 ist ein Bahnsteig bekannt geworden, bei dem auf Bahnsteigkanten ein Distanzbalken aufgebracht wird, auf den sich eine Ortbetonplatte auflegt. Unter der Ortbetonplatte, die an ihrer Oberseite die eigentliche Bahnsteigoberfläche trägt, ist eine in einem Graben im Erdreich verlegte Kabeltrasse vorgesehen. Die Ortbetonplatte liegt auf dem Erdreich auf.

Die WO 98/15691 A1 beschreibt einen Bahnsteig mit Bahnsteigplatten, die an ihrer Unterseite in Abständen Stützbereiche haben, die an beliebiger Stelle auf die Stützpunkte eines Bahnsteigs Unterbaus aufgesetzt werden können oder umgekehrt. Quer verlaufende Wandabschnitte des unter den Bahnsteigplatten entstehenden Kabeltrogs können von Leerrohren durchsetzt sein. Bei einer Ausführung sind im Untergrund fundamentierte Querbalken vorgesehen, an denen längs verlaufende Randträger befestigt sind sowie ein U-förmiger Trog, der auf seinen beiden Seitenschenkeln jeweils die Enten zweier nebeneinander verlaufender Bahnsteigplatten trägt , der einen Entwässerungskanal bildet und auch Kabel aufnehmen kann.

Die DE 20 2006 019982 U1 zeigt einen modularen Bahnsteig mit über einem Hohlraum verlegten rasterartigen Laufplatten, die als Betonfertigteile vorgefertigt sind. Die Laufplatten werden von Längsbalken getragen, die wiederum von höckerförmigen Querträgern getragen werden, die in Abständen voneinander angeordnet sind. Es entsteht so unter den Laufplatten ein seitlich offener Hohlraum, in dem Leitungen geführt werden können.

Die EP 0 367 161 A2 zeigt einen Bahnsteig mit Hohlraum für eine Leitungstrasse unter einer plattierten Laufebene, der teils aus Betonfertigteilen besteht. Quer zur Bahnsteiglängsachse sind im Abstand voneinander U-förmige Betonsockel mit nach oben weisenden Höckern auf Bohrpfählen angeordnet. Auf dem Betonsockel sind Längsträger gelagert, die die Laufplatte tragen. Durch den U-förmigen Ausschnitt in dem Betonsockel kann ein gesondert vorzusehender Kabelkanal hindurchragen.

An Bahnsteigen können Passagiere öffentlicher Transportmittel diese betreten oder verlassen oder auf sie warten. An modernen Bahnsteigen werden auch zusätzliche Funktionen bereitgestellt, etwa durch elektrisch betriebene Geräte wie Kartenautomaten oder Getränkeautomaten oder digitale Einrichtungen wie Überwachungskameras oder Bildschirme. Ferner können Bahnsteige mit Heizungen ausgestattet werden, etwa um vor Vereisung zu schützen. Mit zunehmender Elektrifizierung ist es oft notwendig, Bahnsteige im Laufe der Zeit mit neuen Gerätschaften nachzurüsten. Das Nachrüsten und Warten derartiger Einrichtungen an einem Bahnsteig kann einen erheblichen Aufwand hervorrufen.

Eine Aufgabe der vorliegenden Erfindung besteht darin, eine einfach herzustellende Bahnsteiginstallationseinrichtung bereitzustellen, welche die Installation oder Wartung von an einem Bahnsteig bereitgestellten Versorgungsleitungen und Geräten zu erleichtern vermag.

Diese Aufgabe wird dadurch gelöst, dass die Bahnsteiginstallationseinrichtung modular aneinander verbindbare Installationskörper mit einer Bodenfläche und zwei Seitenflächen aufweist, die als Fertigmodule einen den trogartigen Installationsraum bildenden U-förmigen Querschnitt aufweisen, und dass die zur Bildung der Oberfläche des Bahnsteigs ausgebildeten Bahnsteigplatten ebenfalls als Fertigmodul ausgebildet sind, eine Bahnsteigkante aufweisen, auf den Seitenflächen der Installationskörper aufliegen und den Installationsraum abdecken.

Weitere Vorteile und vorteilhafte Ausgestaltungen ergeben sich aus den Merkmalen der abhängigen Ansprüche.

Im Rahmen dieser Beschreibung kann ein Bahnsteig insbesondere eine befestigte Plattform sein oder umfassen. Die Plattform weist eine Oberfläche auf, welche durch Passagiere begehbar und/oder für Passagiere zugänglich ausgebildet sein kann. Die Oberfläche wird auf einer Bahnsteigplatte ausgebildet. Eine Längserstreckung der Bahnsteigplatte oder der Oberfläche kann parallel zu einem Gleis für ein Schienenfahrzeug und/oder einer Anfahrtsstelle für ein Kraftfahrzeug wie einen Bus vorgesehen sein. Zwischen der Bahnsteigplatte oder Oberfläche und dem Gleis oder der Anfahrtsstelle kann ein geringer Abstand vorgesehen sein. Ein solcher Abstand kann beispielsweise derart ausgebildet sein, dass er ein leichtes Aussteigen von einem Fahrzeug zur Plattform oder Oberfläche oder ein leichtes Einsteigen ermöglicht. Alternativ können Plattform oder Oberfläche und die Anfahrtsstelle oder das Gleis oder Gleisbett aneinander anschließen. Ein Bahnsteig kann insbesondere eine Bahnsteigplatte aufweisen, welche eine Oberfläche aufweisen kann, welche für Personen begehbar ist. Der Bahnsteig kann insbesondere als ein Bahnsteig für Niederflurfahrzeuge, insbesondere Straßenbahnen und/oder Busse ausgebildet sein. Eine Heizungseinrichtung oder Heizung kann dazu ausgebildet sein, einen Bahnsteig zu erwärmen und kann etwa als Flächenheizung ausgebildet sein. Dazu kann eine Heizung eine Heizquelle, etwa eine elektrisch betriebene Heizquelle oder einen Brenner oder eine Erdwärmequelle, umfassen oder damit verbunden oder verbindbar sein. Eine Heizung kann fluidische oder elektrische Leitungen aufweisen oder damit verbunden oder verbindbar sein. Es ist vorstellbar, dass eine Heizung mit einer Heizungsversorgungseinrichtung verbunden oder verbindbar ist, welche es vermag, einen elektrischen Strom und/oder einen Wärmeträger, insbesondere einen fluidischen Wärmeträger, bereitzustellen, um die Heizung mit Wärme zu versorgen. Ein solcher Wärmeträger kann direkt der Heizung zugeführt werden. Alternativ oder zusätzlich kann vorgesehen sein, dass die Heizung einen geschlossenen Wärmeträgerkreislauf aufweist, welcher durch einen von einer Heizungsversorgungseinrichtung bereitgestellten Wärmeträger erwärmbar ist. Eine Heizung kann für einen wärmeübertragenden Kontakt mit einem zu erwärmenden Körper oder Bereich vorgesehene Leitungen und/oder einen oder mehrere entsprechende Wärmeübertrager aufweisen. Ein wärmeübertragender Kontakt kann insbesondere ein wärmeleitender und/oder ein über Wärmestrahlung vermittelter Kontakt sein.

Erfindungsgemäß ist eine Bahnsteiginstallationseinrichtung für einen Bahnsteig vorgesehen. Die Bahnsteiginstallationseinrichtung umfasst mindestens einen Installationskörper mit einer Bodenfläche und mindestens zwei Seitenflächen. Zwischen den Seitenflächen und der Bodenfläche ist ein Installationsraum ausgebildet. Der Installationskörper ist an einer Oberseite mit mindestens einer Bahnsteigplatte abgedeckt oder abdeckbar. Somit kann ein genau definierter Installationsraum bereitgestellt werden, über welchen eine Wartung oder Nachinstallation ermöglicht wird. Es kann dabei vorgesehen sein, dass die Bahnsteigplatte den Installationsraum nach oben begrenzt oder definiert. Allgemein kann die Oberseite diejenige Seite sein, welche für ein Begehen durch Passagiere vorgesehen ist und/oder eine entsprechende Oberfläche aufweist oder lagert. Die Oberseite kann dazu vorgesehen sein, eine dem Erdmittelpunkt im Wesentlichen abgewandte Seite zu sein. Die Bahnsteigplatte kann an dem Installationskörper befestigt oder befestigbar sein, etwa durch Verschrauben und/oder Verkleben und/oder Verwendung eines geeigneten Speises und/oder durch Zementieren und/oder durch eine geeignete Befestigungseinrichtung wie Bolzen. Die Bahnsteigplatte kann ein oder mehrere Elemente aufweisen oder daraus zusammengesetzt sein. Es ist vorstellbar, dass die Bahnsteigplatte mehrere Schichten aufweist. Bei einer Variante kann vorgesehen sein, dass innerhalb der Bahnsteigplatte Fluidleitungen und/oder elektrische Leitungen und/oder Rohrführungen für derartige Leitungen ausgebildet und/oder aufgenommen sind. Etwa können Kabelkanalführungen innerhalb der Bahnsteigplatte aufgenommen sein. Die Installationseinrichtung kann zum Einsetzen in eine Vertiefung insbesondere im Erdboden vorgesehen sein und/oder in einer Vertiefung eingesetzt oder einsetzbar sein. Die Vertiefung kann zur Montage der Installationseinrichtung ausgehoben werden. Die Bodenfläche kann dazu vorgesehen sein, an einer unteren Seite und/oder auf einer der Oberseite bezüglich der mindestens zwei Seitenflächen gegenüberliegenden Seite angeordnet zu sein. Es ist vorstellbar, dass die Bodenfläche im Wesentlichen dem Erdmittelpunkt zugewandt ist. Die Bodenfläche kann insbesondere zum Aufsetzen auf eine Bodenfläche einer Vertiefung vorgesehen sein. Die zwei Seitenflächen können einander gegenüberliegend ausgebildet sein, insbesondere gegenüberliegend bezüglich der Bodenfläche und/oder der Oberseite oder der Bahnsteigplatte sein. Insbesondere können die Seitenflächen zueinander parallel ausgebildet sein. Es ist vorstellbar, dass die Seitenflächen rechtwinklig von der Bodenfläche nach oben hervorstehend ausgebildet sind. Zusätzlich zu den mindestens zwei Seitenflächen kann ein Installationskörper eine Kopffläche und/oder eine Endfläche aufweisen, welche jeweils den Installationskörper abschließen können. Die Bodenfläche des Installationskörpers kann als Grundfläche des Installationskörpers und/oder der Installationseinrichtung angesehen werden. Auf oder an der Bodenfläche können die mindestens zwei Seitenflächen und/oder die Kopffläche und/oder die Endfläche angebracht sein. Es ist vorstellbar, dass die Seitenflächen und/oder Kopffläche und/oder Endfläche rechtwinklig zur Bodenfläche ausgebildet und/oder daran angebracht sind. Seitenflächen und/oder gegebenenfalls Kopffläche und/oder Endfläche können fest miteinander verbunden und/oder einstückig ausgebildet sein, etwa aus Beton und/oder miteinander verbundenen oder verklebten Steinplatten. Die Breite des Installationskörpers kann allgemein durch die Seitenflächen, insbesondere durch den Abstand der Seitenflächen und die Dicke der Seitenflächen bestimmt sein. Die Länge des Installationskörpers kann durch die Erstreckung der Bodenfläche quer zur Breite des Installationskörpers bestimmt sein. Eine Kopffläche oder eine Endfläche eines Installationskörpers kann allgemein als eine Querfläche ausgebildet sein, welche einen Installationskörper in Längsrichtung zu begrenzen vermag. Die Höhenrichtung des Installationskörpers kann durch einen Abstand zwischen der Bodenfläche und der Oberseite und/oder der Bahnsteigplatte bestimmt sein. Die Bahnsteigplatte kann einstückig mit dem Installationskörper ausgebildet sein. Es kann vorgesehen sein, dass der Installationskörper eine an der Oberseite angebrachte Haltefläche aufweist, an welcher die Bahnsteigplatte gehalten und/oder befestigt und/oder haltbar und/oder befestigbar sein kann. Die Haltefläche kann an einer oder mehreren Seitenflächen befestigt sein oder einstückig damit ausgebildet sein. Somit kann der Installationskörper im Querschnitt geschlossen sein, bevor die Bahnsteigplatte darauf gehalten oder angebracht wird. Allgemein ist die Bahnsteigplatte und/oder die Haltefläche auf eine obere Kante mindestens einer Seitenfläche aufgesetzt oder aufsetzbar. Die Installationseinrichtung umfasst mehrere Installationskörper. Es ist vorgesehen, dass der oder die Installationskörper einen Trog oder eine trogartige Struktur bildet oder zu bilden vermag, in welchem ein Installationsraum ausgebildet ist. Mehrere Installationskörper sind zusammengesetzt, um den Trog oder die trogartige Struktur zu bilden. Dabei ist vorgesehen, dass die Installationskörper Dichtungseinrichtungen aufweisen, um die Installationskörper an ihren Berührungsstellen und/oder Schnittstellen abzudichten, etwa gegen fluidische oder Flüssigkeitsleckagen. Es ist vorstellbar, dass derartige Dichtungseinrichtungen durch eine geeignete Verbindung oder Verfugung von Installationskörpern bereitgestellt wird, etwa eine Steckverbindung, und/oder ein geeignetes Dicht- und/oder Fügematerial umfasst. Die zwei Seitenflächen und die Bodenfläche eines Installationskörpers sind derart ausgebildet, dass keine Undichtigkeiten zwischen den Seitenflächen und der Bodenfläche beziehungsweise den jeweiligen Kontaktschnittstellen entstehen. Die Kontaktschnittstellen zwischen zwei Flächen sind jeweils fluiddicht und/oder wasserdicht ausgebildet sein. Der Installationskörper weist einen U-förmigen Querschnitt auf. Dabei kann der Querbalken des U-förmigen Querschnitts durch die Bodenfläche gebildet sein und die vertikalen Balken des U-förmigen Querschnitts können durch die mindestens zwei Seitenflächen gebildet sein. Die Anzahl der Installationskörper und/oder der Bahnsteigplatten kann derart gewählt sein, dass ihre aneinandergereihte Länge jeweils einer gewünschten Bahnsteiglänge entspricht. Dabei können unterschiedlich lange Installationskörper und/oder Bahnsteigplatten vorgesehen sein. Die Länge einer Bahnsteigplatte kann der Länge des zugeordneten Installationskörpers entsprechen. Es kann auch vorgesehen sein, dass die Längen der Bahnsteigplatten sich von den Längen der zugeordneten Installationskörper unterscheiden. Etwa kann eine Bahnsteigplatte dazu vorgesehen sein, mehrere Installationskörper jeweils zumindest teilweise abzudecken und/oder es kann vorgesehen sein, dass ein Installationskörper durch mehrere Bahnsteigplatten abgedeckt oder abdeckbar ist. Durch den oder die Installationskörper ist ein durchgehender Trog oder mehrere durch eine oder mehrere Querflächen wie eine Kopffläche oder Endfläche getrennte Trogbereiche oder Installationsräume definiert. Es ist vorstellbar, dass die Bahnsteiginstallationseinrichtung einen mehrere Installationskörper umfassenden Trog aufweist. Ein Installationskörper ist modulartig aufgebaut, beispielsweise können modulartige Endstücke mit Kopf- und/oder Endflächen und/oder Verbindungsstücke vorgesehen sein, welche keine Begrenzungen des Trogbereiches oder Installationsraum durch eine Querfläche aufweisen. Derartige Module sind über geeignete abdichtende oder abdichtbare Verbindungen oder Befestigungen aneinander verbindbar oder befestigbar. Die Bahnsteigplatte kann aus einem Steinmaterial und/oder Beton hergestellt sein. Es ist vorstellbar, dass die Bahnsteigplatte federnd auf dem oder den Installationskörpern gelagert oder lagerbar ist. Beispielsweise kann eine elastische Schicht zwischen Installationskörper und Bahnsteigplatte angeordnet oder anordenbar sein. Die elastische Schicht kann als eine dichtende Schicht insbesondere gegen eindringendes Wasser ausgebildet sein. Es ist vorstellbar, dass die elastische Schicht ein Elastomermaterial aufweist. Allgemein kann die Bahnsteigplatte auf einer den Installationsraum nach oben begrenzenden Haltefläche aufliegen, welche etwa auf den Seitenflächen gelagert und/oder daran befestigt und/oder einstückig mit diesen ausgebildet sein kann. Eine solche Haltefläche kann an der Oberseite des Installationskörpers ausgebildet sein und etwa als Zwischenschicht oder zur Verstärkung und Stabilisierung dienen. Im Installationsraum kann eine Sammeleinrichtung für eindringende Flüssigkeit vorgesehen sein. Insbesondere kann an einer Bodenfläche eines Installationskörpers eine Sammelvertiefung und/oder eine Rohrleitung zum Abführen angesammelten Wassers vorgesehen sein. Es ist vorstellbar, dass die Bodenfläche eines Installationskörpers leicht abgeschrägt angeordnet ist, etwa in Längsrichtung und/oder Querrichtung. Dadurch kann ein zur Ansammlung eingedrungener Flüssigkeit geeignetes Gefälle bereitgestellt sein. Eine Sammeleinrichtung kann am tiefliegenden Endbereich einer solchen Abschrägung vorgesehen sein. Eine Abschrägung kann allgemein gegenüber den Seitenflächen und/oder durch leicht schrägen Einbau des Installationskörpers definiert oder definierbar sein. Für den letzten Fall kann vorgesehen sein, dass die oberen Kanten der Seitenflächen und/oder die Bahnsteigplatte entsprechende Abschrägungen aufweisen, um die Bahnsteigplatte in der gewünschten Lage halten zu können. Bahnsteigplatte und/oder Installationskörper sind als vorgefertigte Fertigbauelemente oder Fertigmodule ausgebildet. Es kann vorgesehen sein, dass eine Seitenfläche des Installationskörpers dicker oder stärker ausgebildet ist als die andere Seitenfläche. Die dickere Seitenfläche kann etwa zur Aufnahme von Befestigungseinrichtungen vorgesehen sein. Im Installationskörper und/oder in der Bahnsteigplatte können Öffnungen und/oder Anschlüsse vorgesehen sein, um Leitungen oder Rohre in den Installationsraum oder aus diesem heraus führen oder anschließen zu können.

Es kann vorgesehen sein, dass der mindestens eine Installationskörper als ein Betonkörper ausgebildet ist. Somit lässt sich der Installationskörper leicht in die gewünschte Form bringen und vor dem Einbau in eine Vertiefung fertigen.

Es ist vorstellbar, dass die mindestens zwei Seitenflächen um die Bodenfläche einstückig ausgebildet sind. Insbesondere kann der Installationskörper aus einem Gussmaterial gegossen sein. Es ist vorstellbar, dass eine Endfläche und/oder eine Kopffläche einstückig mit den Seitenflächen und/oder der Bodenfläche ausgebildet sind.

Der Installationsraum kann über mindestens eine Öffnung zugänglich sein. Die Öffnung kann derart ausgebildet sein, dass eine Person und/oder ein Wartungsautomat wie ein Roboter durch die Öffnung in den Installationsraum einzudringen vermag. Die Öffnung kann insbesondere in der Bahnsteigplatte und/oder eine Haltefläche an der Oberseite des Installationskörpers vorgesehen sein. Beispielsweise kann ein Schacht in der Bahnsteigplatte vorgesehen sein, welcher als Öffnung dient. Die Öffnung kann verschließbar und/oder abdeckbar sein, etwa durch eine geeignete Abdeckungsplatte. Die mindestens eine Öffnung kann in der mindestens einen Bahnsteigplatte ausgebildet sein. Es ist vorstellbar, dass eine Bahnsteigplatte mehrere Öffnungen aufweist, oder dass die Bahnsteiginstallationseinrichtung mehrere Bahnsteigplatten umfasst, in denen eine oder mehrere Öffnungen vorgesehen sein können.

Bei einer Weiterbildung kann die Bahnsteigplatte eine Heizung umfassen. Die Heizung kann Fluidleitungen und/oder mindestens einen Fluidleitungskörper umfassen, durch welchen ein als Wärmeträger dienendes Fluid geführt oder führbar ist. Die Fluidleitungen oder der Fluidleitungskörper können innerhalb der Bahnsteigplatte aufgenommen sein, etwa in das Material einer Bahnsteigplatte eingegossen sein. Alternativ oder zusätzlich können Fluidleitungen oder Fluidleitungskörper an der Bahnsteigplatte befestigt sein, insbesondere unterhalb der Bahnsteigplatte und/oder innerhalb des Installationsraums. Ein Fluidleitungskörper kann etwa ein Wärmeübertrager sein. Allgemein kann vorgesehen sein, dass die Fluidleitungskörper und/oder Fluidleitungen in wärmeübertragendem Kontakt mit der Bahnsteigplatte stehen oder bringbar sind. Somit kann die Bahnsteigplatte beheizt werden, um etwa bei kalter Witterung ein Überfrieren der Bahnsteigplatte und der damit verbundenen Gefährdung wartender Personen zu vermeiden. Es ist vorstellbar, dass die Installationseinrichtung mehrere beheizbare Bahnsteigplatten aufweist. Die Heizungen der Bahnsteigplatten können seriell und/oder parallel an einen Wärmeträgerkreislauf angeschlossen oder anschließbar sein, über welchen ein erwärmtes Medium direkt zuführbar oder in wärmeübertragenden Kontakt mit Wärmeträger der jeweiligen Heizung bringbar sein kann. Es kann etwa vorgesehen sein, dass eine einzelne Bahnsteigplatte über einen eigenen Wärmeträgerkreislauf verfügt, welcher geschlossen sein kann und/oder welcher separat von Kreisläufen anderen Bahnsteigplatten angeschlossen oder anschließbar sein kann, etwa an einen Wärmeträgerkreislauf im Installationsraum und/oder einer geothermischen oder Grundwasserkreislauf. Das Anschließen an einen Wärmeträgerkreislauf kann dabei das Anschließen für einen Fluidaustausch und/oder das Anschließen zur Wärmeübertragung bezeichnen, etwa über einen Wärmetauscher.

Es kann vorgesehen sein, dass im Installationsraum mindestens eine elektrische und/oder fluidische Leitungseinrichtung aufgenommen oder aufnehmbar ist. Insbesondere können Zuleitungen und/oder Ableitungen und/oder Versorgungsleitungen für in, an oder auf der Bahnsteigplatte angeordnete Einrichtungen wie beispielsweise elektrische und/oder fluidische Heizungen und/oder elektrische Gerätschaften wie Kameras und/oder Fahrscheinautomaten und/oder Anzeigeeinrichtungen wie Bildschirme, Projektoren oder Anzeigeeinrichtungen für Fahrtinformationen vorgesehen sein.

Bei einer Weiterbildung kann die Installationseinrichtung mindestens eine Befestigungseinrichtung aufweisen, vermittels welcher eine Berandung an der Installationseinrichtung befestigt oder befestigbar ist, insbesondere an der mindestens einen Bahnsteigplatte und/oder an dem mindestens einen Installationskörper. Eine solche Berandung kann beispielsweise eine Bordsteinkante zu einer Fahrbahnseite hin und/oder eine Bahnsteigkante umfassen. Derartige Kanten können separat und/oder aus einem anderen Material hergestellt sein als die Bahnsteigplatte. Eine Berandung kann allgemein dazu vorgesehen sein, eine Bahnsteigplatte und/oder eine Bahnsteiginstallationseinrichtung gegenüber Fahrbahnen und/oder Trassen und/oder Gleisen und/oder angrenzenden Verkehrseinrichtungen abzugrenzen. Eine Berandung kann allgemein einen Naturstein umfassen oder daraus ausgebildet sein. Die Befestigungseinrichtung kann insbesondere am Installationskörper oder der Bahnsteigplatte angebracht und/oder darin aufgenommen sein. Es ist beispielsweise vorstellbar, dass ein Befestigungsanker in dem Installationskörper und/oder der Bahnsteigplatte aufgenommen ist, etwa eingegossen ist. Dies ist insbesondere dann zweckmäßig, wen die Bahnsteigplatte und/oder der Installationskörper aus einem Gussmaterial wie Beton hergestellt ist. Vermittels eines solchen Ankers kann beispielsweise ein Bordstein an dem Installationskörper und/oder der Bahnsteigplatte befestigt oder befestigbar sein. Es ist vorstellbar, dass eine Befestigungseinrichtung mehrere Befestigungselemente aufweist, vermittels welche jeweils ein oder mehrere Berandungselemente wie Bordsteine oder Steine für eine Bahnsteigkante befestigt oder befestigbar sind. Eine Befestigung oder Befestigungselemente können Anker und/oder Bolzen und/oder Schraubelemente und/oder Verklebungselemente umfassen.

Die Erfindung betrifft außerdem einen Bahnsteig mit mindestens einer hierin beschriebenen Bahnsteiginstallationseinrichtung. Der Bahnsteig kann Aufbauten und/oder Gebäude und/oder Dachkonstruktionen sowie elektrische und/oder hydraulische und/oder pneumatische Einrichtungen aufweisen. Es kann vorgesehen sein, dass der Bahnsteig eine Berandung umfasst.

Ferner wird ein Verfahren zum Installieren eines Bahnsteiges beschrieben, mit den Schritten des Aushebens einer Vertiefung und des Einbringens mindestens eines Installationskörpers, insbesondere eines hierin beschriebenen Installationskörpers einer hierin beschriebenen Bahnsteiginstallationseinrichtung in die Vertiefung. Ferner umfasst das Verfahren den Schritt des Abdeckens des mindestens einen Installationskörpers vermittels mindestens einer Bahnsteigplatte. Der Installationskörper kann vor dem Einbringen des Installationskörpers in die Vertiefung abgedeckt werden. Es ist ein Schritt des Ausbildens eines Troges aus einem oder mehreren Installationskörpern vorstellbar, bei welchem etwa mehrere Installationskörper derart in die Vertiefung eingesetzt werden, dass sie einen Trog bilden, Die Installationskörper können abdichtend aneinander angebracht werden. Alternativ ist vorstellbar, dass der Installationskörper nach dem Einbringen abgedeckt wird oder dass der Installationskörper teilweise abgedeckt wird, bevor er in die Vertiefung eingebracht wird. Es kann vorgesehen sein, dass die Bahnsteigplatte an den Installationskörper befestigt wird. Bei einer Weiterbildung kann vorgesehen sein, dass eine Heizung für die Bahnsteigplatte an einer in dem Installationsraum einer Installationseinrichtung vorgesehenen Heizungseinrichtung und/oder Heizleitungseinrichtung angeschlossen wird. Eine Berandung kann an der Installationseinrichtung befestigt werden, insbesondere vermittels einer Befestigungseinrichtung. Die Berandung kann an dem Installationskörper befestigt werden.

Im Folgenden werden Varianten für einen Bahnsteig und Bahnsteiginstallationen anhand bevorzugter Ausführungsformen mit Bezug auf die Figuren erläutert.

Es zeigen:
- Fig. 1: einen Querschnitt durch eine Bahnsteiginstallationseinrichtung;
- Fig. 2: eine vergrößerte Ansicht eines Ausschnitts aus Fig. 1; und
- Fig. 3: eine Ansicht auf einen Bahnsteig von oben.

In den Figuren bezeichnet jeweils x die Querrichtung oder die Breite, y die Höhe und z die Längsrichtung.

Fig. 1 zeigt einen Querschnitt eines Bahnsteigs 10, welcher in diesem Fall als ein Niederflurbahnsteig für eine Niederflur-Straßenbahn mit einem Gleisbereich 12 ausgebildet ist. Der Bahnsteig weist eine Bahnsteigplatte 14 auf, welche als Fertigteil ausgebildet ist. Innerhalb der Bahnsteigplatte ist eine Flächenheizung 16 mit Heizleitungsrohren 18 aufgenommen, die beispielsweise die Bahnsteigplatte 14 eingegossen sein können. Eine Seite der Bahnsteigplatte 14 ist dem Gleisbereich 12 zugewandt und bildet eine Bahnsteigkante 20. In diesem Beispiel ist in der Bahnsteigplatte 14 ein Ausnehmungsbereich vorgesehen, in welchen Natursteinelemente 21, 22 eingesetzt sind, welche die Bahnsteigkante 20 bildende Berandung der Bahnsteigplatte 14 bilden. Die Natursteinelemente 21, 22 sind an der Bahnsteigplatte 14 befestigt, etwa durch Verspeisen, Verkleben und/oder Verschrauben oder auf andere geeignete Art. Auf der gegenüberliegenden Seite ist in diesem Beispiel der Bahnsteig an einer Fahrbahn einer Straße gelegen und durch einen Bordstein 24 begrenzt. In dieser Variante ist eine Fuge 25 zwischen der Bahnsteigplatte 14 und dem Bordstein 24 vorgesehen. Die Bahnsteigplatte 14 deckt einen Installationskörper 30 ab, welcher in einer Vertiefung 26 in einem Bodenbereich aufgenommen ist. Der Installationskörper 30 ist im Wesentlichen u-förmig gegossen und weist eine Bodenfläche 32 und jeweils damit verbundene Seitenflächen 34, 36 auf. Die Seitenflächen 34, 36 liegen einander gegenüber und sind einstückig mit der Bodenfläche 32 ausgebildet. Die Seitenfläche 36 ist stärker ausgebildet als die Seitenfläche 34. In diesem Beispiel ist der Installationskörper 30 aus einem Beton gegossen und kann als Betontrog ausgebildet sein. Auf der Oberseite des Installationskörpers 30 ist die Bahnsteigplatte 14 derart angeordnet, dass sie den Installationskörper 30 abdeckt. Zur Federung und Abdichtung sind zwischen Bahnsteigplatte 14 und Installationskörper 30 Elastomerlager 38 vorgesehen. Die Bahnsteigplatte 14 kann auf den Installationskörper 30 aufgelegt sein. Alternativ oder zusätzlich kann vorgesehen sein, dass die Bahnsteigplatte am Installationskörper 30 befestigt ist, etwa durch geeignete Verankerungen, Verschraubungen, Bolzen und/oder Verklebungen oder Verspeisungen. Zwischen den Seitenflächen 34, 36 und der Bodenfläche 32 ist ein Installationsraum 40 ausgebildet, welcher für eine Person zugänglich sein kann. Im Installationsraum 40 sind in diesem Beispiel Vorlaufleitungen 42 und Rücklaufleitungen 44 für die Heizung 16 vorgesehen. Die Leitungen können zumindest teilweise in einer Abkastung 45 aufgenommen sein. Über die Vorlaufleitungen 42 und Rücklaufleitungen 44 kann Grundwasser aus einem Entnahmebrunnen 43 vermittels einer Umwälzpumpe gepumpt und über einen Schluckbrunnen 47 wieder zurückgeführt werden. Das Grundwasser kann direkt in Leitungen der Heizung 16 gepumpt werden und/oder in wärmeübertragenden Kontakt mit einem Wärmeträger der Heizung 16 gebracht werden, der in einem geschlossenen Wärmekreislauf geführt sein kann. Alternativ oder zusätzlich kann die Heizung über ein Mehrkreissystem beheizt werden, welches etwa geothermisch und/oder über eine Tiefensonde und/oder über einen Wärmekorb und/oder elektrisch betrieben werden kann. Es ist auch vorstellbar, dass statt einer fluidischen Heizung für die Bahnsteigplatte eine elektrische Heizung vorgesehen ist. Allgemein können elektrische Leitungen, insbesondere zur Stromversorgung und zur Kommunikation, innerhalb des Installationsraums 40 geführt sein. An geeigneten Stellen können allgemein Leitungen und/oder Rohre aus dem Installationsraum 40 heraus geführt sein, etwa durch Öffnungen in dem Installationskörper 30 und/oder der Bahnsteigplatte 14. Die Rohre und Leitungen innerhalb des Installationsraums können derart angeordnet sein, dass sie für eine Wartung innerhalb des Installationsraums 40 ausreichend Platz lassen. In der Seitenfläche 36 mit größerer Wandstärke ist ein Halteanker 50 aufgenommen, über welchen der Bordstein 24 am Installationskörper 30 befestigt ist. Der Anker kann bereits beim Gießen des Installationskörpers 30 eingegossen sein. Die Vorlaufleitungen und Rücklaufleitungen 42, 44 können auf geeignete Art in einer Doppelrohrführung 52 und eine Einzelrohrführung 54 aufgenommen sein.

In Fig. 2 ist ein Teilausschnitt A der Fig. 1 in größerem Maßstab dargestellt. Die Bahnsteigkante 20 wird von den Natursteinen 21, 22 gebildet, die an der Bahnsteigplatte angesetzt sind. Innerhalb der Bahnsteigplatte 14 sind Heizleitungen 18 verlegt. Die Heizung kann eine Bewehrung 60 aufweisen, welche die Heizleitungen 18 umgeben kann. Die Bewehrung 60 kann die Heizleitungen 18 vor Beschädigung schützen. Es ist vorstellbar, dass die Bewehrung 60 aus einem gut wärmeleitfähigen Material besteht und in wärmeübertragendem Kontakt mit den Heizleitungen 18 steht. Somit kann über die Bewehrung 60 die Bahnsteigplatte 14 gut flächig beheizbar sein.

Fig. 3 zeigt eine Ansicht zweier im Wesentlichen identisch ausgebildeter, einander bezüglich eines Gleisbereichs 12 gegenüberliegender Bahnsteige 10 von oben. Jeder Bahnsteig 10 weist mehrere Bahnsteigplatten 14 auf, die nebeneinander auf Installationskörpern 30 angeordnet sind. Die Installationskörper 30 sind wasserdicht aneinandergereiht, um jeweils einen durchlaufenden Trog oder Installationsraum unterhalb der Bahnsteigplatten 14 bereitzustellen. Die Installationskörper 62, 64 sind an den längsseitigen Rändern eines Bahnsteigs 10 über Querflächen begrenzt, um die Tröge abzuschließen. In einer oder mehreren Bahnsteigplatten 14 können abdeckbare Öffnungen 15 oder entsprechende Schächte vorgesehen sein, durch welche eine Person und/oder ein Wartungsgerät in den darunterliegenden Installationsraum eingeführt werden können. Jeder Bahnsteig 10 wird zu dem schematisch dargestellten Gleisbereich 12 einer Straßenbahneinrichtung durch eine Bahnsteigkante 20 aus Naturstein begrenzt. Auf der gegenüberliegenden, einer Straße zugewandten Seite, ist jeweils ein Bordstein 24 vorgesehen. Der Bordstein und die Bahnsteigkante können den Bahnsteig umlaufend ausgebildet sein und ineinander übergehen. Die gezeigte Bahnsteigeinrichtung stellt eine Straßenbahninsel zwischen Fahrbahnen dar. Innerhalb des Installationsraums sind Vorlauf und Rücklauf für ein Heizungsversorgungssystem vorgesehen, welches Wasser aus einem Schluckbrunnen 43 entnimmt und über einen Entnahmebrunnen 47 zurückführt. Eine Umwälzpumpe 46 kann jeweils dazu vorgesehen sein, dass Wasser zu pumpen. Unterhalb der Bahnsteigplatten sind Leitungen verlegt, welche in den Bahnsteigplatten 14 aufgenommene Heizleitungen mit Wärmeträger zu versorgen vermögen.

### Bezugszeichenliste

- 10: - Bahnsteig
- 12: - Gleisbereich
- 14: - Bahnsteigplatte
- 15: - Bahnsteiginstallationseinrichtung
- 16: - Heizung
- 17: - Öffnung
- 18: - Heizleitungsrohre

- 20: - Bahnsteigkante
- 21: - Natursteinelement
- 22: - Natursteinelement
- 24: - Bordstein
- 25: - Fuge
- 26: - Vertiefung

- 30: - Installationskörper
- 32: - Bodenfläche
- 34: - Seitenfläche
- 36: - Seitenfläche
- 38: - Elastomerlager

- 40: - Installationsraum
- 42: - Vorlauf
- 43: - Entnahmebrunnen
- 44: - Rücklauf
- 45: - Abkastung
- 46: - Umwälzpumpe
- 47: - Schluckbrunnen

- 50: - Verankerung
- 52: - Doppelrohr
- 54: - Einfachrohr
- 60: - Bewehrung
- 62: - Randkörper
- 64: - Randkörper

## Patentansprüche

1. Bahnsteiginstallationseinrichtung (15) für einen Bahnsteig (10), insbesondere für Niederflurfahrzeuge und/oder Straßenbahnen und/oder Busse, mit wenigstens einer Bahnsteigplatte (14) und einem darunter angeordneten, von der Bahnsteigplatte (14) überdeckten Installationsraum (40), wobei die Bahnsteiginstallationseinrichtung (15) modular aufgebaute, aneinander verbindbare Installationskörper (30) mit einer Bodenfläche (32) und zwei Seitenflächen (34, 36) aufweist, die als Fertigmodule einen U-förmigen Querschnitt aufweisen und einen Trog oder eine trogartige Struktur bilden, in welchem der Installationsraum (40) ausgebildet ist, **dadurch gekennzeichnet, dass** die zur Bildung der Oberfläche des Bahnsteigs ausgebildeten Bahnsteigplatten (14) ebenfalls als Fertigmodule ausgebildet sind, wobei eine Seite der Bahnsteigplatten (14) dem Gleisbereich (12) zugewandt ist und eine Bahnsteigkante (20) bildet und wobei die Bahnsteigplatten (14) auf einer oberen Kante jeder Seitenfläche (34,36) der Installationskörper (30) aufliegen und den Installationskörper (30) abdecken.

2. Bahnsteiginstallationseinrichtung nach Anspruch 1, **dadurch gekennzeichnet, dass** der mindestens eine Installationskörper (30) als ein Betonkörper ausgebildet ist.

3. Bahnsteiginstallationseinrichtung nach einem der vorhergehenden Ansprüche, **dadurch gekennzeichnet, dass** der Installationsraum (40) über mindestens eine Öffnung (17) zugänglich ist.

4. Bahnsteiginstallationseinrichtung nach Anspruch 3, **dadurch gekennzeichnet, dass** die mindestens eine Öffnung (17) in der mindestens einen Bahnsteigplatte (14) ausgebildet ist.

5. Bahnsteiginstallationseinrichtung nach einem der vorhergehenden Ansprüche, **dadurch gekennzeichnet, dass** die Bahnsteigplatte (14) eine Heizung (16) umfasst.

6. Bahnsteiginstallationseinrichtung nach einem der vorhergehenden Ansprüche, **dadurch gekennzeichnet, dass** im Installationsraum (40) mindestens eine elektrische und/oder fluidische Leitungseinrichtung (42, 44) aufgenommen oder aufnehmbar ist.

7. Bahnsteiginstallationseinrichtung nach einem der vorhergehenden Ansprüche, **gekennzeichnet durch** mindestens eine Befestigungseinrichtung (50), vermittels welcher eine Berandung an der Installationseinrichtung (15) befestigt oder befestigbar ist.

8. Bahnsteiginstallationseinrichtung nach einem der vorhergehenden Ansprüche, **dadurch gekennzeichnet, dass** zwischen Installationskörper (30) und Bahnsteigplatten (14) Elastomerlager (38) vorgesehen sind.

9. Bahnsteig (10) mit mindestens einer Bahnsteiginstallationseinrichtung (15) nach einem der Ansprüche 1 bis 8.

10. Verfahren zum Installieren eines Bahnsteigs (10), mit den Schritten:
- Ausheben einer Vertiefung (26) im Bodenbereich;
- Einbringen mehrerer als vorgefertigte Fertigmodule ausgebildeter Installationskörper (30) einer Bahnsteiginstallationseinrichtung (15) nach einem der Ansprüche 1 bis 8 wasserdicht aneinandergereiht in die Vertiefung (26);
- abdeckendes Auflegen mehrerer ebenfalls als Fertigmodule ausgebildeter Bahnsteigplatten (14) auf die Installationskörper (30) derart, dass eine Seite der Bahnsteigplatten (14) dem Gleisbereich (12) zugewandt ist und eine Bahnsteigkante (20) bildet, wobei die Bahnsteigplatten (14) auf einer oberen Kante jeder Seitenfläche (34,36) der Installationskörper (30) aufliegen.

## Claims

1. Railway platform installation device (15) for a railway platform (10), in particular, for low-floor vehicles and/or trams and/or buses, with at least one railway platform slab (14) and an installation space (40) covered by the railway platform slab (14) arranged underneath, wherein the railway platform installation device (15) comprises modularly constructed installation bodies (30) that can be connected to one another with a bottom surface (32) and two lateral surfaces (34, 36), which have a U-shaped cross section as prefabricated modules and form a trough or a trough-like structure, in which the installation space (40) is formed, **characterized in that** the railway platform slabs (14) designed to form the surface of the railway platform are also constructed as prefabricated modules, wherein one side of the railway platform slabs (14) is facing the track region (12) and forms a railway platform edge (20) and wherein the railway platform slabs (14) are on a top edge of the lateral surfaces (34, 36) of the installation body (30) and cover the installation body (30).

2. Railway platform installation device according to claim 1, **characterized in that** the at least one installation body (30) is designed as a concrete body.

3. Railway platform installation device according to any one of the preceding claims, **characterized in that** the installation space (40) is accessible via at least one opening (17).

4. Railway platform installation device according to claim 3, **characterized in that** the at least one opening (17) is formed in the at least one railway platform slab (14) .

5. Railway platform installation device according to any one of the preceding claims, **characterized in that** the railway platform slab (14) comprises a heater (16).

6. Railway platform installation device according to any one of the preceding claims, **characterized in that** at least one electrical and/or fluid line device (42, 44) is accommodated or can be accommodated in the installation space (40).

7. Railway platform installation device according to any one of the preceding claims **characterized by** at least one attachment device (50), by means of which a boundary is attached or can be attached to the installation device (15).

8. Railway platform installation device according to any one of the preceding claims, **characterized in that** elastomer bearings are provided between the installation body (30) and the railway platform slabs (14) .

9. Railway platform (10) with at least one railway platform installation device (15) according to one of the claims 1 to 8.

10. Method for installing a railway platform (10), comprising the steps:
- making a depression (26) in the floor area;
- introducing a plurality of installation bodies designed as prefabricated modules (30) of a railway platform installation device (15) into the depression (26) according to one of the Claims 1 to 8, lined up against each other in a water-tight manner;
- laying a plurality of railway platform slabs (14) on the installation bodies (30) for covering in such a way that one side of the railway platform slabs (14) is facing the track region (12) and forms a railway platform edge (20), wherein the railway platform slabs (14) are on a top edge of the lateral surface (34, 36) of the installation body (30).

## Revendications

1. Dispositif d'installation de quai (15) pour un quai (10), notamment pour des véhicules surbaissés et/ou des tramways et/ou des autobus, avec au moins une plaque de quai (14) et un espace d'installation (40) disposé dessus, recouvert par la plaque de quai (14), sachant que le dispositif d'installation de quai (15) comportent des corps d'installation (30) structurés de façon modulaire, raccordables l'un à l'autre avec une surface de fond (32) et deux surfaces latérales (34, 36), qui comportent une section en forme de U en tant que module fini et forment un bac ou une structure en forme de bac dans lequel est constitué l'espace d'installation (40), **caractérisé en ce que** des plaques de quai (14) constituées pour former la surface du quai sont également constituées comme modules finis, sachant qu'un côté des plaques de quai (14) est tourné vers la zone de voie (12) et forme un bord de quai (20) et sachant que les plaques de quai (14) reposent sur un bord supérieur de chaque surface latérale (34, 36) des corps d'installation (30) et recouvrent les corps d'installation (30).

2. Dispositif d'installation de quai selon la revendication 1, **caractérisé en ce qu'**au moins un corps d'installation (30) est constitué comme un corps en béton.

3. Dispositif d'installation de quai selon l'une quelconque des revendications précédentes, **caractérisé en ce que** l'espace d'installation (40) est accessible par au moins une ouverture (17).

4. Dispositif d'installation de quai selon la revendication 3, **caractérisé en ce qu'**au moins une ouverture (17) est constituée dans au moins une plaque de quai (14).

5. Dispositif d'installation de quai selon l'une quelconque des revendications précédentes, **caractérisé en ce que** la plaque de quai (14) comprend un chauffage (16) .

6. Dispositif d'installation de quai selon l'une quelconque des revendications précédentes, **caractérisé en ce que** dans l'espace d'installation (40) est logé ou peut être logé au moins un dispositif de conduction (42, 44) électrique et/ou fluidique.

7. Dispositif d'installation de quai selon l'une quelconque des revendications précédentes, **caractérisé par** au moins un dispositif de fixation (50), au moyen duquel une bordure est fixée ou peut être fixée au dispositif d'installation (15).

8. Dispositif d'installation de quai selon l'une quelconque des revendications précédentes, **caractérisé en ce que** des supports en élastomère (38) sont prévus entre les corps d'installation (30) et les plaques de quai (14).

9. Quai (10) avec au moins un dispositif d'installation de quai (15) selon l'une quelconque des revendications 1 à 8.

10. Procédé d'installation d'un quai (10), avec les étapes de :
- relevage d'une cavité (26) dans la zone de fond,
- mise en place de plusieurs corps d'installation (30) constitués comme modules finis préfabriqués d'un dispositif d'installation de quai (15) selon l'une quelconque des revendications 1 à 8, alignés l'un à côté de l'autre de façon étanche à l'eau dans la cavité (26),
- dépose couvrante de plusieurs plaques de quai (14) constituées également comme modules finis sur les corps d'installation (30) de telle sorte qu'un côté des plaques de quai (14) est tourné vers la zone de voie (12) et forme un bord de quai (20), sachant que les plaques de quai (14) reposent sur un bord supérieur de chaque surface latérale (34, 36) des corps d'installation (30).
